# EUROPÄISCHE PATENTSCHRIFT

(11) **EP 2 250 321 B1**
(45) Veröffentlichungstag und Bekanntmachung des Hinweises auf die Patenterteilung: **29.05.2013**
(21) Anmeldenummer: 09713084.3
(22) Anmeldetag: 28.01.2009
(51) Int. Cl.: E03C 1/04, E03C 1/05, H01H 25/06

(54) **BEDIENUNGSVORRICHTUNG FÜR SANITÄROBJEKTE**
CONTROL DEVICE FOR PLUMBING APPLIANCES
DISPOSITIF DE COMMANDE POUR OBJETS SANITAIRES

(30) Priorität: 20.02.2008 CH 237082008
(43) Veröffentlichungstag der Anmeldung: 17.11.2010
(73) Patentinhaber: Oblamatik AG, 7000 Chur (CH)
(72) Erfinder: Lang, Edo, 7000 Chur (CH); Obrist, Roland, 7412 Scharans (CH)
(74) Vertreter: OK pat AG
(86) Internationale Anmeldenummer: PCT/EP2009/050905
(87) Internationale Veröffentlichungsnummer: WO 2009/103596

(56) Entgegenhaltungen:
- EP-A- 0 831 504
- EP-A- 1 569 073
- EP-A- 1 609 402
- WO-A1-2004/081300
- DE-A1- 3 008 784
- DE-A1- 3 031 711
- DE-A1- 19 730 297
- US-A1- 2006 186 215

## Beschreibung

Die Erfindung betrifft gemäss dem Oberbegriff des unabhängigen Anspruchs 1 eine Sanitärarmatur. Diese umfasst eine Wasserentnahmestelle, ein elektronisch gesteuertes Mischventil mit Kaltwasseranschluss und Heisswasseranschluss sowie eine Bedienungsvorrichtung. Die Bedienungsvorrichtung umfasst ein in einer ersten Funktionsebene und in einer zweiten Funktionsebene drehbares Bedienelement, wobei die zweite Funktionsebene in einem Abstand parallel zu der ersten Funktionsebene ausgerichtet ist. Die Bedienungsvorrichtung umfasst weiterhin eine elektronische Steuerung, eine elektrische Stromversorgung und einen Grundkörper zum Befestigen der Bedienungsvorrichtung. Diese Bedienungsvorrichtung ist zum Bedienen der Wasserentnahmestelle ausgebildet.

Elektronische Steuerungen zum Bedienen von Sanitärobjekten mit einer Wasserentnahmestelle sind aus dem Stand der Technik bekannt. Als "Sanitärobjekte" werden im Zusammenhang mit dieser Erfindung z.B. Waschbecken, Küchenspülbecken, Duschen, Badewannen und dergleichen bezeichnet, wie diese beispielsweise in Haushaltungen, öffentlichen Bauten und touristischen Anlagen, wie Wellnesshotels und dergleichen Anwendung finden. "Wasserentnahmestelien" sind z. B. Armaturen, Wasserhahnen, Wasserauslaufventilanordnungen, Wassermischventile und dergleichen, wie diese ebenfalls seit langer Zeit bekannt sind. Elektronische Steuerungen für die Wasserentnahme bei Sanitärobjekten sind z.B. aus dem Patent US 7,107,631 B2 bzw. aus dem Patent EP 1 601 841 B1 des aktuellen Anmelders bekannt. Diese Dokumente offenbaren eine Vorrichtung zum berührungslosen Steuern der Wasserabgabe bzw. ein Verfahren zur Steuerung des Wasserzulaufs in eine Sanitärapparatur.

Aus dem Stand der Technik sind weitere Bedienungsvorrichtungen zum Bedienen von Sanitärobjekten mit einer Wasserentnahmestelle bekannt. Solche Bedienungsvorrichtungen können auf einem rein mechanischen Wirkprinzip (vgl. z.B. ein aus der Patentanmeldung EP 0 818 587 A2 bekannter Einhebelmischer, oder die längstbekannte, sogenannte "Dreiloch-Armatur") beruhen. Auch das Kombinieren von mechanischen Wirkprinzipien mit einer elektronischen Näherungsschaltung zum Öffnen eines Wasserflusses beim Annähern einer Person an ein Sanitärobjekt ist bekannt (vgl. z.B. EP 0 904 469 B1, EP 0 882 848 B1 und EP 1 120 498 B1). Des Weiteren ist aus dem Stand der Technik eine optische Anzeige der aktuell ausgegeben Wassertemperatur in Form einer oder mehrerer Leuchtdioden in Kombination mit einem mechanischen Einhebelmischer bekannt (vgl. DE 100 42 722 A1). Solche Bedienungsvorrichtungen können aber auch auf einem elektronischen Wirkprinzip beruhen, wobei zur Anwahl eines gewünschten Wasserflusses und/oder einer gewünschten Wassertemperatur Sensorenarrays (vgl. z.B. DE 103 32 708 B3), Tastenfelder (vgl. DE 38 12 736 C1) oder eine zweidimensionale Steueroberfläche (vgl. WO 2006/061657 A1) mit berührungsempfindlicher Matrix (im Sinne eines "Touch Pads") bzw. mit näherungsempfindlicher Matrix verwendet wird.

Die bekannten rein mechanischen Bedienungsvorrichtungen bieten in den meisten Fällen einen zu geringen Bedienungskomfort. So kann der Kraftaufwand zum Öffnen der Wasserhahnen einer Dreiloch-Armatur für hochbetagte Anwender zu gross sein und es kann recht schwierig sein, eine bestimmten Wasserfluss bzw. eine gewünschte Temperatur einzustellen. Insbesondere die Bedienung eines in zwei unterschiedlichen Ebenen bewegbaren Einhebelmischers kann zu hohe Anforderungen an die Feinmotorik der Anwender stellen. Auch bekannte elektronische Bedienungsvorrichtungen weisen Nachteile auf; so können viele Tastenfelder den Anwender in ihrer Komplexität überfordern, zu viel Zeit für das Einstellen des gewünschten Wasserflusses und der gewünschten Wassertemperatur erfordern und insbesondere bei schlechten Lichtverhältnissen nur schwer bedienbar sein. Auch elektronische Bedienungsvorrichtungen können, neben ihrer zumeist komplexen und kostspieligen Ausführung (vgl. DE 38 12 736 C1 und WO 2006/061657 A1), betagten Anwendern zu hohe feinmotorische Fähigkeiten (vgl. z.B. DE 103 32 708 B3) abverlangen.

Eine weitere Bedienungsvorrichtung ist aus der unter der Nummer EP 1 609 402 A1 veröffentlichten europäischen Patentanmeldung bekannt. Zum Auswählen einer bestimmten Funktion (hydraulische Funktionen, wie z.B. Überkopf- oder Hand-Dusche; zusätzliche Funktionen, wie z.B. Saunabetrieb, Radiohören oder Aromaabgabe) wird ein Bedienelement (ein Drehknopf) in eine bestimmte Winkelposition gebracht. Ein konkreter Einstellwert eines Parameters ist damit zwingend mit dem Einstellen einer bestimmten Winkelposition dieses Drehknopfs verbunden. Dasselbe Bedienelement wird oder ein bis zwei weitere Bedienelemente werden zum Ansteuern der ausgewählten Funktion verwendet (z.B. Wasserfluss, Wassertemperatur; Saunatemperatur; Senderwahl, Lautstärke der Musik). Wird nur ein einziges Bedienelement verwendet, so wird der Auswahlfunktion eine erste und den Ansteuerfunktionen eine zweite und dritte Funktionsebene zugeordnet, in welche dieses Bedienelement gebracht werden muss.

Dreh- oder Dreh- und Zugschalter zum Bedienen elektrischer Geräte durch das Auswählen von Funktionen sind auch aus anderen technischen Gebieten bekannt. So offenbart das Dokument EP 0 831 504 A2 einen bidirektionalen Drehschalter, mit dem z.B. bei einem Navigationsgerät für Kraftfahrzeuge mittels Drehen aus Funktionsgruppen einzelne Funktionselemente ausgewählt werden können. Mittels anschliessendem Drücken kann dann das ausgewählte Funktionselement aktiviert werden. Weiterhin ist aus dem Dokument DE 197 30 297 A1 ein Drehschalter mit zwei Axialstellungen für die Bewegung in zwei Dimensionen, insbesondere für ein elektronisches Gerät (z.B. als Ersatz für eine Computermaus) und in Kraftfahrzeugen bekannt. Mit einem zweiten Schalter müssen dann angewählte Funktionen ausgewählt werden. Schliesslich ist aus dem Dokument DE 30 31 711 A1 ein elektrischer Dreh- und Zugschalter für Kraftfahrzeuge bekannt.

Aufgabe der vorliegenden Erfindung ist es, eine alternative Bedienungsvorrichtung zum Regeln des Wasserflusses und der Wassertemperatur bei Sanitärobjekten mit elektronisch gesteuertem Mischventil sowie Kaltwasseranschluss und Heisswasseranschluss vorzuschlagen, die einfach und praktisch ohne Kraftaufwand zu bedienen ist. Dabei soll die Bedienungsvorrichtung an die Präferenz des Benutzers anpassbar sein, welcher der Parameter Temperatur oder Fluss als erstes eingestellt wird.

Diese Aufgabe wird mit den Merkmalen des unabhängigen Anspruchs 1 erfüllt, indem eine Sanitärarmatur vorgeschlagen wird, die eine Wasserentnahmestelle, ein elektronisch gesteuertes Mischventil mit Kaltwasseranschluss und Heisswasseranschluss sowie eine Bedienungsvorrichtung zum Bedienen der Wasserentnahmestelle umfasst. Die Bedienungsvorrichtung umfasst ein in einer ersten Funktionsebene und in einer zweiten Funktionsebene drehbares Bedienelement, wobei die zweite Funktionsebene in einem Abstand zu der ersten Funktionsebene ausgerichtet ist. Die Bedienungsvorrichtung umfasst weiterhin eine elektronische Steuerung, eine elektrische Stromversorgung und einen Grundkörper zum Befestigen der Bedienungsvorrichtung. Die Sanitärarmatur ist dadurch gekennzeichnet, dass die Bedienungsvorrichtung ein Federelement umfasst, welches das Bedienelement elastisch in der ersten Funktionsebene hält. Gegen den Widerstand dieses Federelements ist dabei das Bedienelement mittels einer Hubbewegung in die zweite Funktionsebene bringbar, wobei beim Loslassen des Bedienelements dieses wieder elastisch in die erste Funktionsebene zurückspringt. Die Sanitärarmatur ist weiterhin dadurch gekennzeichnet, dass durch eine Drehbewegung dieses Bedienelements in der ersten Funktionsebene die Temperatur des aus der Wasserentnahmestelle austretenden Wassers Winkel- und Positionsunabhängig veränderbar ist, und dass durch eine Drehbewegung dieses Bedienelements in der zweiten Funktionsebene der Fluss des aus der Wasserentnahmestelle austretenden Wassers Winkel- und Positionsunabhängig veränderbar ist. Die Zuordnung der ersten und zweiten Funktionsebene zu der Veränderung der Temperatur oder des Flusses ist vertauschbar. So kann der Benutzer beim Konzipieren der Bedienungsvorrichtung vor der Endmontage durch den Monteur wählen, welcher der beiden Parameter der ersten Funktionsebene zugeordnet wird.

Weitere zusätzliche und erfinderische Merkmale ergeben sich aus den abhängigen Ansprüchen und deren Kombinationen.

Vorteile der erfindungsgemässen Bedienungsvorrichtung umfassen:
- Die Bedienung einer Wasserentnahmestelle, die ein elektronisch gesteuertes Mischventil mit Kaltwasseranschluss und Heisswasseranschluss umfasst, und die mit der erfindungsgemässen Bedienungsvorrichtung ausgerüstet ist, wird vereinfacht.
- Die Bedienung einer solchen Wasserentnahmestelle erfolgt Dank der Einfachheit der Bedienungsvorrichtung schnell, sicher, intuitiv und reproduzierbar.
- Die Auswahl ist auf zwei definierte Funktionsebenen beschränkt, von denen die eine durch ein Federelement elastisch bestimmt ist und die andere nur durch einen (wenn auch geringen) Kraftaufwand erreicht und beibehalten werden kann.
- Das Einstellen der gewünschten Parameter in der ersten und zweiten Ebene erfolgt in jedem Fall Winkel- und Positions-unabhängig.
- Der Aufwand zum Reinigen der Bedienungsvorrichtung wird auf ein Minimum reduziert, weil diese nur einfache, leicht zu reinigende Oberflächen aufweist.
- Eine solche Wasserentnahmestelle ist dank den einfachen Bewegungsabläufen selbst mit reduzierter menschlicher Feinmotorik möglich und zudem praktisch ohne Kraftaufwand bedienbar.
- Die Bedienungsvorrichtung kann gemäss einer bevorzugten Ausführungsform flexibel und für den aktuellen Verbraucher optimal angeordnet werden.
- Die gesamte Bedienung erfolgt mit nur einem drehbaren Knopf, dem zwei Funktionsebenen zugeordnet werden können, wobei in der ersten Ebene der Wasserfluss und in der der zweiten Ebene die Temperatur des aus der Armatur fliessenden Wassers eingestellt werden kann. Die Zuordnung der ersten und zweiten Funktionsebene zu der Veränderung der Temperatur oder des Flusses ist dabei vertauschbar.

Die erfindungsgemässe Wassersparvorrichtung soll nun an Hand von beispielhaften, den Umfang der vorliegenden Erfindung nicht einschränkenden, schematischen Zeichnungen näher erläutert werden. Dabei zeigt:
- Fig. 1: eine Draufsicht auf einen Küchenspültisch mit einer Wasserentnahmestelle und einer fest auf der Abdeckung der Küchenkombination montierten Bedienungsvorrichtung;
- Fig. 2: eine Draufsicht auf einen Waschtisch mit einer Wasserentnahmestelle und einer fest auf dem Waschtisch montierten Bedienungsvorrichtung;
- Fig. 3: eine Frontansicht der in der Fig. 1 gezeigten Küchenkombination mit Küchenspültisch und Wasserentnahmestelle sowie mit einer fest auf der Abdeckung der Küchenkombination montierten Bedienungsvorrichtung;
- Fig. 4: einen Teilschnitt durch einen Waschtisch mit einer Wasserentnahmestelle und einer fest an der den Waschtisch tragenden Wand montierten Bedienungsvorrichtung;
- Fig. 5: Ansichten von unterschiedlichen Ausführungsformen der erfindungsgemässen Bedienungsvorrichtung mit einem Schaltteil, welches eine Hubbewegung von der ersten in die zweite Funktionsebene ausführen kann und gleichzeitig das drehbare Bedienelement ist, wobei:
Fig. 5A eine erste Ausführungsform mit einem schmalen Bedienelement und einem sichtbaren Grundkörper mit aufgesetzter optischer Anzeigevorrichtung zeigt;
Fig. 5B eine zweite Ausführungsform mit einem breiten Bedienelement und einem unsichtbaren Grundkörper mit aufgesetzter optischer Anzeigevorrichtung zeigt;
Fig. 5C eine dritte Ausführungsform mit einem schmalen Bedienelement mit eingesetzter optischer Anzeigevorrichtung und einem sichtbaren Grundkörper zeigt;
Fig. 5D eine vierte Ausführungsform mit einem schmalen Bedienelement und einem unsichtbaren Grundkörper zeigt, wobei die optische Anzeigevorrichtung beabstandet angeordnet ist;
- Fig. 6: einen Teilschnitt durch eine Bedienungsvorrichtung gemäss der ersten Ausführungsform mit einem Federelement in Form einer Spiralfeder;
- Fig. 7: einen Teilschnitt durch eine Bedienungsvorrichtung gemäss der ersten Ausführungsform mit einem Federelement in Form eines Magnetenpaars;
- Fig. 8: Ansichten einer Wasserentnahmestelle eines Küchenspültischs und einer entsprechenden Bedienungsvorrichtung, wobei:
- Fig. 8A: eine Ansicht einer Bedienungsvorrichtung gemäss der ersten Ausführungsform zeigt, welche an der Wasserentnahmestelle befestigt ist;
- Fig. 8B: eine Ansicht einer Bedienungsvorrichtung gemäss einer sechsten und siebenten Ausführungsform zeigt, welche an der Wasserentnahmestelle befestigbar sind und welche davon weggenommen und praktisch beliebig positioniert werden können;
- Fig. 9: eine Bedienungsvorrichtung für die Wasserentnahmestelle einer Dusche, welche - dank einer magnetisierbaren Platte unter einer Glas- oder Keramikplatte - praktisch beliebig an einer Wand positioniert werden kann.

Die Figur 1 zeigt eine Draufsicht auf einen Küchenspültisch 7 mit einer Wasserentnahmestelle 8 und einer fest auf der Abdeckung der Küchenkombination montierten Bedienungsvorrichtung 1. Diese Bedienungsvorrichtung 1 umfasst ein in einer ersten Funktionsebene 2 drehbares Bedienelement 3. Dieses Bedienelement ist vorzugsweise als Drehteil ausgebildet, wie dieses als Wasserhahn bei konventionellen Armaturen oder auch als drehbare Einheit bei Monoblockmischern von elektronisch gesteuerten Armaturen (vgl. z.B. EP 1 120 498 B1) bekannt ist. Durch eine Drehbewegung dieses Bedienelements 3 ist der Fluss und/oder die Temperatur des aus der Wasserentnahmestelle 8 austretenden Wassers veränderbar.

Diese Bedienungsvorrichtung 1 umfasst des Weiteren eine elektronische Steuerung 4, eine elektrische Stromversorgung 5 und einen Grundkörper 6 zum Befestigen der Bedienungsvorrichtung 1. Die elektronische Steuerung 4 kann dabei als separates elektronisches Bauteil, wie z.B. ein bestückter Schaltkreis in die Bedienungsvorrichtung 1 bzw. in deren Grundkörper 6 eingebaut sein. Die elektronische Steuerung 4 der Bedienungsvorrichtung 1 kann aber auch als elektronisches Bauteil, wie ein bestückter Schaltkreis oder ein Mikrochip, Teil der elektronischen Steuerung der Armatur oder Wasserentnahmestelle 8 bzw. des Mischventils 9 sein.

Diese Bedienungsvorrichtung 1 ist zum Bedienen von Sanitärobjekten 7 mit einer Wasserentnahmestelle 8 ausgebildet, die ein elektronisch gesteuertes Mischventil 9 mit Kaltwasseranschluss 10 und Heisswasseranschluss 11 umfassen. Wie eingangs erwähnt, werden im Zusammenhang mit der vorliegenden Erfindung werden z.B. Waschbecken, Küchenspülbecken, Duschen, Badewannen und dergleichen als Sanitärobjekte 7 bezeichnet.

Erfindungsgemäss ist dieses Bedienelement 3 mittels einer Hubbewegung in eine zweite Funktionsebene 12 bringbar, die in einem Abstand 13 parallel zu der ersten Funktionsebene 2 ausgerichtet ist (vgl. z.B. Fig. 6), wobei die Bedienungsvorrichtung 1 ein Federelement 26 umfasst, welches das Bedienelement 3 elastisch in der ersten Funktionsebene 2 hält und gegen dessen Widerstand das Bedienelement 3 in die zweite Funktionsebene 12 bringbar ist. Durch eine Drehbewegung dieses Bedienelements 3 in der zweiten Funktionsebene 12 kann die Temperatur oder der Fluss des aus der Wasserentnahmestelle 7 austretenden Wassers verändert werden.

Die Figur 2 zeigt eine Draufsicht auf einen Waschtisch 7 mit einer Wasserentnahmestelle 8 und einer fest auf dem Waschtisch montierten Bedienungsvorrichtung 1. Wie in der Figur 1 wird hier eine mögliche Position der elektronischen Steuerung 4 der Bedienungsvorrichtung 1 mit einem gestrichelten Pfeil angezeigt.

Die Figur 3 zeigt der in der Fig. 1 gezeigten Frontansicht einer Küchenkombination mit Küchenspültisch 7 und Wasserentnahmestelle 8 sowie mit einer fest auf der Abdeckung der Küchenkombination montierten Bedienungsvorrichtung 1.

Die Figur 4 zeigt einen Teilschnitt durch einen Waschtisch 7 mit einer Wasserentnahmestelle 8 und einer fest an der den Waschtisch 7 tragenden Wand montierten Bedienungsvorrichtung 1. Im Gegensatz zu den vorhergehenden Figuren, in welchen eine auf dem Sanitärobjekt 7 sitzende Bedienungsvorrichtung 1 gezeigt wird, ist diese Bedienungsvorrichtung 1 hier unabhängig von der Montage des Waschbeckens 7 an der dieses Becken tragenden Wand befestigt.

Die Figur 5 zeigt Ansichten von unterschiedlichen Ausführungsformen der erfindungsgemässen Bedienungsvorrichtung.

Die Figur 5A zeigt eine erste Ausführungsform der erfindungsgemässen Bedienungsvorrichtung 1 mit einem schmalen Bedienelement 3 und einem sichtbaren Grundkörper 6 mit aufgesetzter optischer Anzeigevorrichtung 21. Dieses Bedienelement 3 kann eine mechanische Hubbewegung von der ersten Funktionsebene 2 in die zweite Funktionsebene 12 ausführen. Diese zweite Funktionsebene 12 ist in einem Abstand 13 parallel zu der ersten Funktionsebene 2 ausgerichtet (vgl. auch Fig. 6). Dabei ist die Richtung dieser Hubbewegung vorzugsweise linear und steht senkrecht zu den beiden Funktionsebenen 2,12. Diese Hubbewegung kann als einfache hin- oder ab- Bewegung bezeichnet werden. Diese Hubbewegung erfolgt somit bevorzugt linear und in Richtung der Drehachse 27; sie kann alternativ dazu in jeder anderen Richtung erfolgen und zudem von einer linearen Bewegung abweichen (nicht gezeigt).

Ebenfalls sichtbar ist in Figur 5A eine optische Anzeigevorrichtung 21, die - wie gezeigt - vorzugsweise dem Grundkörper 6 aufsitzt. Diese optische Anzeigevorrichtung 21 ist zum Anzeigen von aktuellen Einstellungen der Bedienungsvorrichtung 1 bzw. des Mischventils 9 ausgebildet. Bevorzugt umfasst diese optische Anzeigevorrichtung 21 eine RGB-LED, wie sie an sich aus dem Stand der Technik bekannt ist.

Diese RGB-LED 21 ist an die elektronische Steuerung 4 der Bedienungsvorrichtung 1 angeschlossen und zeigt z.B. in blauer Farbe den Fluss von kaltem Wasser aus der Armatur 8 bzw. die entsprechende Öffnungsstellung des elektronisch gesteuerten Mischventils 9 für den Kaltwasseranschluss 10 an (vgl. Fig. 1 und 2).

Diese RGB-LED 21 ist an die elektronische Steuerung 4 der Bedienungsvorrichtung 1 angeschlossen und zeigt z.B. in oranger Farbe den Fluss von warmem Wasser aus der Armatur 8 bzw. die entsprechenden Öffnungsstellungen des elektronisch gesteuerten Mischventils 9 für den Kalt- und den Heisswasseranschluss 10,11 an (vgl. Fig. 1 und 2). Dabei wird vorzugsweise mit zunehmendem Fluss das orange Licht der RGB-LED intensiver.

Diese RGB-LED 21 ist an die elektronische Steuerung 4 der Bedienungsvorrichtung 1 angeschlossen und zeigt z.B. in roter Farbe den Fluss von heissem Wasser aus der Armatur 8 bzw. die entsprechende Öffnungsstellung des elektronisch gesteuerten Mischventils 9 für den Heisswasseranschluss 11 an (vgl. Fig. 1 und 2). Speziell bevorzugt ist eine RGB-LED 21, die zumindest teilweise in einen Plexiglasring 25 eingelegt bzw. in diesen eingegossen ist, welcher das entsprechende Licht rundherum, d.h. von allen Seiten sichtbar macht.

Die Figur 5B zeigt eine zweite Ausführungsform mit einem breiten Bedienelement 3 und einem unsichtbaren Grundkörper 6 mit aufgesetzter optischer Anzeigevorrichtung 21. Dieses Bedienelement 3 ist gleichzeitig als Drehelement ausgebildet und kann eine Hubbewegung von der ersten Funktionsebene 2 in die zweite Funktionsebene 12 ausführen. In diesem Fall ist das Bedienelement 3 als drehbare Hülse ausgebildet, welche über den Grundkörper 6 der Bedienungsvorrichtung 1 herunter gezogen ist. Die optische Anzeigevorrichtung 21 ist hier mechanisch vom Bedienelement 3 bzw. Schaltteil 14 getrennt und dreht sich mit dem als Drehteil ausgebildeten Bedienelement 3 nicht mit. Diese optische Anzeigevorrichtung 21 ist zum Anzeigen von aktuellen Einstellungen der Bedienungsvorrichtung 1 bzw. des Mischventils 9 ausgebildet. Bevorzugt umfasst diese optische Anzeigevorrichtung 21 eine RGB-LED, wie sie an sich aus dem Stand der Technik bekannt und bereits im Zusammenhang mit Fig. 5A beschrieben worden ist.

Die Figur 5C zeigt eine dritte Ausführungsform mit einem schmalen Bedienelement 3 mit eingesetzter optischer Anzeigevorrichtung 21 und mit einem sichtbaren Grundkörper 6. Dieses Bedienelement 3 bzw. Schaltteil 14 ist gleichzeitig als Drehelement ausgebildet und kann eine Hubbewegung von der ersten Funktionsebene 2 in die zweite Funktionsebene 12 ausführen, wie dies in der Fig. 5A bereits beschrieben wurde. Allerdings ist in diesem Fall die optische Anzeigevorrichtung 21 in das Schaltteil 14 integriert und dreht sich mit dem als Drehteil ausgebildeten Bedienelement 3 mit. Diese optische Anzeigevorrichtung 21 ist zum Anzeigen von aktuellen Einstellungen der Bedienungsvorrichtung 1 bzw. des Mischventils 9 ausgebildet. Bevorzugt umfasst diese optische Anzeigevorrichtung 21 eine RGB-LED, wie sie an sich aus dem Stand der Technik bekannt und bereits im Zusammenhang mit Fig. 5A beschrieben worden ist. Besonders bevorzugt ist die optische Anzeigevorrichtung 21 in diesem Ausführungsbeispiel eine numerische Anzeige (mit oder ohne Beleuchtung), wie diese auch in der Fig. 9 gezeigt ist.

Die Figur 5D zeigt eine vierte Ausführungsform mit einem schmalen Bedienelement 3 und einem unsichtbaren Grundkörper 6, wobei die optische Anzeigevorrichtung 21 beabstandet angeordnet ist. Dieses Bedienelement 3 ist gleichzeitig als Drehelement ausgebildet und kann eine Hubbewegung von der ersten Funktionsebene 2 in die zweite Funktionsebene 12 ausführen. In diesem Fall ist das Bedienelement 3 als drehbare Hülse ausgebildet, welche zumindest teilweise über den Grundkörper 6 der Bedienungsvorrichtung 1 herunter gezogen ist. Der Grundkörper ist hier entweder sehr dünn oder aber teilweise in eine diesen Grundkörper 6 tragende Oberfläche eingelassen, so dass nur das Bedienelement 3 sichtbar ist, welches zu dieser Oberfläche zumindest einen Abstand 13 einhält. Die optische Anzeigevorrichtung 21 ist hier mechanisch und örtlich vom Bedienelement 3 bzw. Schaltteil 14 getrennt und in der diese Bedienungsvorrichtung 1 tragenden Oberfläche eingelassen. Eine solche Oberfläche kann als eine Keramikplatte, eine Glasplatte oder auch eine Küchenkombinationsabdeckung ausgebildet sein. Alternativ zu diesen Anordnungsmöglichkeiten einer von der Bedienungsvorrichtung 1 beabstandeten optischen Anzeigevorrichtung 21 kann auch vorgesehen werden, diese Anzeigevorrichtung 21 in eine Standsäule einer Sanitärarmatur 8 einzubauen (vgl. Fig. 8B). Diese optische Anzeigevorrichtung 21 ist zum Anzeigen von aktuellen Einstellungen der Bedienungsvorrichtung 1 bzw. des Mischventils 9 ausgebildet. Bevorzugt umfasst diese optische Anzeigevorrichtung 21 eine RGB-LED, wie sie an sich aus dem Stand der Technik bekannt und bereits im Zusammenhang mit Fig. 5A beschrieben worden ist (hier nicht gezeigt). Alternativ dazu umfasst diese optische Anzeigevorrichtung 21 eine Anzahl (z.B. zwei oder drei) Farb-LEDs, mit welchen ebenfalls die aktuellen Einstellungen der Bedienungsvorrichtung 1 bzw. des Mischventils 9 angezeigt werden können.

Bei allen gezeigten Ausführungsformen der Bedienungsvorrichtung 1 gilt, dass durch eine Drehbewegung des Bedienelements 3 mit zugeordneter zweiter Funktionsebene 12 die Temperatur des aus der Wasserentnahmestelle 7 austretenden Wassers veränderbar ist. Selbstverständlich kann die Zuordnung der ersten und zweiten Funktionsebene zu der Veränderung des Flusses oder der Temperatur des von der Armatur 8 abgegebenen Wassers beliebig vertauscht werden. So ist es zum Beispiel von Vorteil, wenn die Bedienungsvorrichtung 1 einer Duschenarmatur 8 so konzipiert ist, dass ein Verdrehen des Bedienelements 3 in der ersten Funktionsebene 2 die Temperatur des Wassers verändert. Bei einer Küchenarmatur 8 dagegen, ist die erste Funktionsebene 2 bevorzugt dem Verändern des Wasserflusses zugeordnet.

Die Figur 6 zeigt einen Teilschnitt durch eine Bedienungsvorrichtung 1 gemäss der ersten Ausführungsform. Diese Bedienungsvorrichtung 1 umfasst einen ersten Sensor 16 zum mechanischen, optischen, kapazitiven, oder induktiven Erfassen der Hubbewegung des Schaltteils 14 bzw. Bedienelements 3. Dieser erste Sensor 15 ist hier als kapazitiver Näherungsschalter ausgebildet, der beim Annähern des Bedienelements 3 diesem Bedienelement 3 die zweite Funktionsebene 12 zuordnet. Zudem umfasst diese Bedienungsvorrichtung 1 einen zweiten Sensor 17 zum mechanischen, optischen, kapazitiven, oder induktiven Erfassen der Drehbewegung des Bedienelements 3. Dieser zweite Sensor 17 ist hier als festsitzender Hallsensor ausgebildet, der beim Drehen des Bedienelements 3 dessen Drehstellung in Bezug auf fest in der mitdrehenden Achse 27 des Bedienelements 3 montierte Permanentmagnete 22 detektiert. Diese Information wird an die elektronische Steuerung 4 der Bedienungsvorrichtung 1 weitergegeben, damit diese die elektronische Ventilsteuerung 9 der Armatur 8 zum entsprechen Verändern der Offenstellung der Ventile für den Kaltwasser- und/oder den Heisswasseranschluss bringen kann. Bevorzugt ist das Schaltteil 14, welches hier gleichzeitig als Bedienelement 3 ausgebildet ist, mittels einer Feder 26 elastisch vom Plexiglasring 25 der optischen Anzeigevorrichtung 21 und vom Grundkörper 6 beabstandet. Somit umfasst die erfindungsgemässe Bedienungsvorrichtung 1 ein Federelement 26, welches das Bedienelement 3 elastisch in der ersten Funktionsebene 2 hält und gegen dessen Widerstand das Bedienelement 3 in die zweite Funktionsebene 12 bringbar ist.

Die elektronische Steuerung 4 dieser Bedienungsvorrichtung 1 ist somit zum Öffnen des elektronisch gesteuerten Mischventils 9 aktivierbar ausgebildet, wobei diese Aktivierung der elektronischen Steuerung 4 mittels einer Hubbewegung des Schaltteils 14 bzw. Bedienelements 3 durch eine Bedienungsperson bewirkbar ist.

Besonders bevorzugt zur Verwendung in einer erfindungsgemässen Bedienungsvorrichtung 1 ist ein an sich bekannter Drehschalter mit einem mechanischen Inkremental-Encoder, der mit oder ohne Drucktastenfunktion kommerziell erhältlich ist. Derartige, äusserst kompakte Drehgeber sind extrem unempfindlich gegen Störungen und vereinigen Robustheit und Langlebigkeit mit einem hervorragenden Rastgefühl. Das wählbare Rastmoment und die ebenfalls wählbare Tastkraft ergeben ein sicheres Drehgefühl für den Anwender und ein eindeutiges Zuordnen der unterschiedlichen Funktionsebenen. Solche Drehschalter sind wasserdicht und können sowohl in horizontaler als auch in vertikaler Lage eingebaut bzw. betrieben werden.

Die Figur 7 zeigt einen Teilschnitt durch eine Bedienungsvorrichtung 1 gemäss der ersten Ausführungsform mit einem alternativen Federelement 26 in Form eines Magnetenpaars. In diesem Fall ist ein gleich orientiertes Magnetpaar an der Basis der Drehachse 27 gezeigt, welches das Bedienelement 3 gegen den Grundkörper 6 zieht. Zudem sind hier zwei einander entgegen gerichtete (und deshalb sich abstossende) Ringmagnete an den gegenüberliegenden Grenzflächen von Bedienelement 3 und Plexiglasring 25 beispielhaft angeordnet. Weitere Federelemente können ausgewählt werden aus einer Gruppe von Elementen, welche aus zumindest einer Spiralfeder, zumindest einem Magnetenpaar und mindestens einem Piezoelement sowie beliebigen Kombinationen dieser Elemente besteht.

Grundsätzlich ist dabei das Federelement 26 gemäss einer ersten Variante so zwischen dem Grundkörper 6 und dem Bedienelement 3 angeordnet und ausgebildet, dass dessen Widerstand einem Druck auf das Bedienelement 3 zum Bewegen desselben in die zweite Funktionsebene 12 entgegen wirkt (vgl. Fig. 6). Gemäss einer zweiten Variante ist das Federelement 26 so zwischen dem Grundkörper 6 und dem Bedienelement 3 angeordnet und ausgebildet, dass dessen Widerstand einem Zug an dem Bedienelement 3 zum Bewegen desselben in die zweite Funktionsebene 12 entgegen wirkt (vgl. Fig. 7). Mit der Wahl der Stärke der Magnete bzw. der Federn einer Kombination solcher Elemente bestimmt der Fachmann, ob das Federelement 26 einer Zugkraft oder einer Druckkraft in Richtung der Achse 27 entgegen wirken soll. Es ist bei geeigneter Wahl der Mittel auch möglich, ausgehend von der ersten Funktionsebene 2 durch Zug oder Druck in eine zweite Funktionsebene 12 und zudem durch eine jeweils inverse Kraft ausgehend von der ersten Funktionsebene 2 in eine zusätzliche, dritte Funktionsebene zu gelangen (nicht gezeigt). Immer gilt jedoch, dass beim Loslassen des Bedienelements 3, dieses wieder elastisch in die erste Funktionsebene 2 zurückspringt.

Drei Fälle zum Wählen eines mittleren Wasserflusses mit vorgewählter Temperatur sind besonders bevorzugt:
A Bevorzugt ist die elektronische Steuerung 4 der Bedienungsvorrichtung 1 so konzipiert, dass sie durch ein einmaliges Ausführen einer Hubbewegung des Schaltteils 14 bzw. Bedienelements 3 das elektronisch gesteuerte Mischventil 9 zum Freigeben eines mittleren Kaltwasserflusses aus der Wasserentnahmestelle 8 veranlasst. Bevorzugt beträgt die Kaltwassertemperatur in diesem Fall 10°C.
B Bevorzugt wird zudem, dass die elektronische Steuerung 4 der Bedienungsvorrichtung 1 so konzipiert ist, dass sie durch ein zweimaliges Ausführen einer Hubbewegung des Schaltteils 14 bzw. Bedienelements 3 das elektronisch gesteuerte Mischventil 9 zum Freigeben eines mittleren Warmwasserflusses aus der Wasserentnahmestelle 8 veranlasst. Bevorzugt beträgt die Warmwassertemperatur in diesem Fall 35°C.
C Weiterhin wird bevorzugt, dass die elektronische Steuerung 4 der Bedienungsvorrichtung 1 so konzipiert ist, dass sie durch ein dreimaliges Ausführen einer Hubbewegung des Schaltteils 14 bzw. Bedienelements 3 das elektronisch gesteuerte Mischventil 9 zum Freigeben eines mittleren Heisswasserflusses aus der Wasserentnahmestelle 8 veranlasst. Bevorzugt beträgt die Heisswassertemperatur in diesem Fall 60°C.

In allen drei Fällen A-C führt ein einmaliges, weiteres Ausführen einer hin/her- bzw. ab/auf- oder auf/ab- Hubbewegung des Schaltteils 14 bzw. Bedienelements 3 zum Schliessen des elektronisch gesteuerten Mischventils 9 und so zum Abbruch des Wasserbezugs. Eine solche Zweiweg-Hubbewegung, die erfindungsgemäss zum Wählen eines mittleren Wasserflusses mit vorgewählter Temperatur aber auch zum Schliessen des elektronisch gesteuerten Mischventils 9 verwendet wird, ist sehr kurzzeitig durchführbar und verlangt typischerweise und bevorzugt weniger als 1 Sekunde zu deren Ausführung.

Bevorzugt umfasst die elektronische Steuerung 4 der Bedienungsvorrichtung 1 einen Speichermodus. In diesem wird, unmittelbar anschliessend an das Wählen eines mittleren Wasserflusses mit vorgewählter Temperatur gemäss einem der Fälle A-C, ein Verändern der Temperatur durch Drehen des Bedienelements 3 und ein gleichzeitiges Verweilen mit dem Schaltteil 14 bzw. Bedienelements 3 auf der zweiten Ebene 12 über eine Aktivierdauer detektiert. Diese Aktivierdauer beträgt vorzugsweise 5 Sekunden, kann aber nach Bedarf angepasst werden. Nach erfolgter Aktivierung werden die veränderten Temperaturwerte gespeichert, so dass die elektronische Steuerung beim nächsten Wählen eines mittleren Wasserflusses mit vorgewählter Temperatur gemäss den Fällen A-C Wasser mit den neu gespeicherten Werten freigibt.

Vorzugsweise sind alle aktuellen Einstellungen der Armatur mittels gleichzeitigem Verweilen mit dem Schaltteil 14 bzw. Bedienelements 3 auf der zweiten Ebene 12 während einer Aktivierdauer speicherbar. Demzufolge umfasst die elektronische Steuerung 4 der Bedienungsvorrichtung 1 bevorzugt zumindest drei Speicher S1, S2 und S3, denen je eine Fluss/Temperatur-Kombination beliebig und je nach aktuellem Belieben (vgl. Bemerkungen zu Fig. 5) zugeordnet werden kann. Die dazu gehörende Hubbewegung kann als einfache hin-, her-, auf- oder ab- Bewegung bezeichnet werden.

Bevorzugt umfasst die Bedienungsvorrichtung 1 einen akustischen Tongeber 18 (vgl. Fig. 7 und 8), der durch die Abgabe eines akustischen Signals zum Bestätigen jeder Hubbewegung des Schaltteils 14 bzw. Bedienelements 3 ausgebildet ist.

Die Figur 8 zeigt Ansichten einer Wasserentnahmestelle 8 eines Küchenspültischs 7 und einer entsprechenden Bedienungsvorrichtung 1. Dabei zeigt die Figur 8A eine Ansicht einer Bedienungsvorrichtung 1 gemäss der ersten Ausführungsform, welche mit dem Grundkörper 6 an der Wasserentnahmestelle 8 befestigt ist. In diesem Fall ist die Bedienungsvorrichtung 1 in eine Wasserentnahmestelle 8 integriert. Entsprechend der Ausrichtung der Bedienungsvorrichtung 1 wird jetzt das Schaltteil 14 von der Seite gedrückt bzw. berührt, um dem Bedienelement 3 eine zweite Funktionsebene 12 zuzuordnen. Hier umfasst die Bedienungsvorrichtung 1 eine Übertragungsvorrichtung 20, welche zum Übertragen von Steuerbefehlen vom Bedienelement 3 an die elektronische Steuerung 4 ausgebildet ist, wobei diese Übertragungsvorrichtung 20 drahtgebunden ausgebildet ist.

Eine optische Anzeigevorrichtung 21 hängt hier vorzugsweise am Grundkörper 6 und dreht sich nicht mit dem als Drehteil ausgebildeten Bedienelement 3 mit.

Diese optische Anzeigevorrichtung 21 ist zum Anzeigen von aktuellen Einstellungen der Bedienungsvorrichtung 1 bzw. des Mischventils 9 ausgebildet. Bevorzugt umfasst diese optische Anzeigevorrichtung 21 eine RGB-LED, wie sie an sich aus dem Stand der Technik bekannt und bereits im Zusammenhang mit Fig. 5A beschrieben worden ist.

Die Figur 8B zeigt eine Ansicht einer Bedienungsvorrichtung 1 gemäss einer sechsten und siebenten Ausführungsform, welche an der Wasserentnahmestelle 8 befestigbar sind und welche davon weggenommen und praktisch beliebig positioniert werden können. Diese Bedienungsvorrichtung 1 ist damit separat von dieser Wasserentnahmestelle 8 anordenbar ausgebildet. Bevorzugt umfasst diese Bedienungsvorrichtung 1 eine Übertragungsvorrichtung 20, welche zum Übertragen von Steuerbefehlen vom Bedienelement 3 an die elektronische Steuerung 4 ausgebildet ist, wobei diese Übertragungsvorrichtung 20 drahtlos ausgebildet ist.

Speziell bevorzugt ist eine solche Bedienungsvorrichtung 1, bei der die Übertragungsvorrichtung 20 zudem zum drahtlosen Übertragen von elektrischer Energie an das Bedienelement 3 ausgebildet ist. Diese Übertragung erfolgt bevorzugt mit hochfrequenten Radiowellen.

Eine optische Anzeigevorrichtung 21 ist hier vorzugsweise am Fuss der Armatur 8 angeordnet und ist somit nicht mit dem als Drehteil ausgebildeten Bedienelement 3 wegnehmbar. Dies deshalb, weil die Energieübertragung im Allgemeinen nicht ausreicht, um eine am Bedienelement 3 angeordnete Anzeigevorrichtung 21 zu versorgen. Diese optische Anzeigevorrichtung 21 ist zum Anzeigen von aktuellen Einstellungen der Bedienungsvorrichtung 1 bzw. des Mischventils 9 ausgebildet. Bevorzugt umfasst diese optische Anzeigevorrichtung 21 eine RGB-LED, wie sie an sich aus dem Stand der Technik bekannt und bereits im Zusammenhang mit Fig. 5A beschrieben worden ist. Alternativ oder zusätzlich zu einer solchen optischen Anzeigevorrichtung 21 mit einer RGB-LED können auch eine oder mehrere Farb-LEDs (zwei sind gezeigt) an der Standsäule der Armatur 8 angeordnet sein.

Zum Andocken der wegnehmbaren Bedienungsvorrichtung 1 an die Armatur 8 weist diese Wasserentnahmestelle 8 bevorzugt eine spezielle Oberfläche 19 in der Form einer Lademulde auf. Die Energie kann bei der angedockten Bedienungsvorrichtung 1 mittels Induktion oder auch mittels elektrischen Kontakten auf diese Bedienungsvorrichtung 1 übertragen werden. Zum sicheren Halten der Bedienungsvorrichtung 1 an der Armatur 8 werden bevorzugt Magnetkräfte verwendet. Dabei ist es dem Fachmann überlassen zu bestimmen, welcher der beiden Funktionspartner einen Permanentmagneten und welcher einen umgekehrt gepolten Permanentmagneten oder nur eine magnetisierbare Metallplatte umfasst. Auch die Verwendung von Elektromagneten ist grundsätzlich möglich.

Die Figur 9 zeigt eine Bedienungsvorrichtung 1 für die Wasserentnahmestelle 8 einer Dusche 7, welche dank einer magnetisierbaren Platte praktisch beliebig an einer Wand, unter einer Glas- oder Keramikplatte positioniert werden kann. Die Daten- und Energieübertragung bei dieser sechsten und siebenten Ausführungsform der Bedienungsvorrichtung 1, die sich wie in Fig. 8 im Wesentlichen durch die Höhe der Grundkörper 6 unterscheiden erfolgt ebenfalls drahtlos. In diesem Beispiel ist die Angabe der aktuellen Temperatur (37.5 °C) und des aktuellen Wasserverbrauchs (68.9 I/min) mittels numerischen Werten dargestellt. Selbstverständlich benötigt die Steuerung der Bedienungsvorrichtung 1 entsprechende Daten, die ihr durch an sich bekannte und entsprechend angebrachte Sensoren, wie PT100-Fühler oder Flowmetern zur Verfügung gestellt werden. Ein Dauermagnet im Grundkörper 6 stellt sicher, dass die Bedienungsvorrichtung 1 an dem ihr zugewiesenen Platz bleibt und nicht herunter fällt. Reibungsvergrössernde Beschichtungen an der Unterseite des Grundkörpers 6 (nicht gezeigt) erhöhen vorzugsweise die Betriebsicherheit und die Standfestigkeit dieser Bedienungsvorrichtung 1.

Beliebige Kombinationen der beschriebenen und in den Figuren gezeigten Merkmale gehören zum Umfang der vorliegenden Erfindung. Die Bezugszeichen in den Figuren nehmen Bezug auf die gleichen Merkmale, auch wenn diese nicht in jedem Fall ausführlich beschrieben sind.

### Bezugszeichen:

| | |
|---|---|
| 1 | Bedienungsvorrichtung |
| 2 | erste Funktionsebene |
| 3 | Bedienelement |
| 4 | elektronische Steuerung |
| 5 | elektrische Stromversorgung |
| 6 | Grundkörper |
| 7 | Sanitärobjekt |
| 8 | Wasserentnahmestelle, Armatur |
| 9 | elektronisch gesteuertes Mischventil |
| 10 | Kaltwasseranschluss |
| 11 | Heisswasseranschluss |
| 12 | zweite Funktionsebene |
| 13 | Abstand |
| 14 | Schaltteil |
| 16 | erster Sensor |
| 17 | zweiter Sensor |
| 18 | akustischer Tongeber |
| 19 | Oberfläche Armatur |
| 20 | Übertragungsvorrichtung |
| 21 | optische Anzeigevorrichtung, RGB-LED, Farb-LEDs |
| 22 | Magnet |
| 23 | Führung |
| 24 | magnetisierbare Platte |
| 25 | Plexiglasring |
| 26 | Federelement |
| 27 | Achse |
| 28 | Oberfläche |

## Patentansprüche

1. Sanitärarmatur umfassen;
Eine Wasserentnahmestelle (8);
Ein elektronisch gesteuertes Mischventil (9) mit Kaltwasseranschluss (10) und Heisswasseranschluss (11),
Eine Bedienungsvorrichtung (1) zum Bedienen der Wasserentnahmestelle (8) mit:
a) einem in einer ersten Funktionsebene (2) und in einer zweiten Funktionsebene (12) drehbaren Bedienelements (3), wobei die zweite Funktionsebene (12) in einem Abstand (13) parallel zu der ersten Funktionsebene (2) ausgerichtet ist;
b) einer elektronischen Steuerung (4),
c) einer elektrischen Stromversorgung (5), und
d) einem Grundkörper (6) zum Befestigen der Bedienungsvorrichtung (1),
**dadurch gekennzeichnet, dass** die Bedienungsvorrichtung (1) ein Federelement (26) umfasst, welches das Bedienelement (3) elastisch in der ersten Funktionsebene (2) hält und gegen dessen Widerstand das Bedienelement (3) mittels einer Hubbewegung in die zweite Funktionsebene (12) bringbar ist, wobei beim Loslassen des Bedienelements (3), dieses wieder elastisch in die erste Funktionsebene (2) zurückspringt,
**dass** durch eine Drehbewegung dieses Bedienelements (3) in der ersten Funktionsebene (2) die Temperatur des aus der Wasserentnahmestelle (8) austretenden Wassers Winkel- und Positions-unabhängig veränderbar ist, **und dass** durch eine Drehbewegung dieses Bedienelements (3) in der zweiten Funktionsebene (12) der Fluss des aus der Wasserentnahmestelle (8) austretenden Wassers Winkel- und Positions-unabhängig veränderbar ist, wobei die Zuordnung der ersten und zweiten Funktionsebene zu der Veränderung der Temperatur oder des Flusses beim konzipieren der Bedienungsvorrichtung (1) vertauschbar ist.

2. Sanitärarmatur nach Anspruch 1, **dadurch gekennzeichnet, dass** diese Hubbewegung linear ist und in einer Bewegungsrichtung ausführbar ist, die senkrecht zu den beiden Fünktionsebenen (2,12) steht.

3. Sanitärarmatur nach Anspruch 1 oder 2, **dadurch gekennzeichnet, dass** das Federelement (26) so zwischen dem Grundkörper (6) und dem Bedienelement (3) angeordnet und ausgebildet ist, dass dessen Widerstand einem Druck auf das Bedienelement (3) zum Bewegen desselben in die zweite Funktionsebene (12) entgegen wirkt.

4. Sanitärarmatur nach Anspruch 1 oder 2, **dadurch gekennzeichnet, dass** das Federelement (26) so zwischen dem Grundkörper (6) und dem Bedienelement (3) angeordnet und ausgebildet ist, dass dessen Widerstand einem Zug an dem Bedienelement (3) zum Bewegen desselben in die zweite Funktionsebene (12) entgegen wirkt.

5. Sanitärarmatur nach einem der vorhergehenden Ansprüche, **dadurch gekennzeichnet, dass** zumindest ein Federelement (26) ausgewählt ist aus einer Gruppe, die aus zumindest einer Spiralfeder, zumindest einem Magnetenpaar und mindestens einem Piezoelement sowie beliebigen Kombinationen dieser Elemente besteht.

6. Sanitärarmatur nach einem der Ansprüche 1 bis 4, **dadurch gekennzeichnet, dass** diese einen ersten Sensor (16) und zweiten Sensor (17) zum mechanischen, optischen, kapazitiven, oder induktiven Erfassen der Hubbewegung und/oder der Drehbewegung des Bedienelements (3) umfasst.

7. Sanitärarmatur nach einem der Ansprüche 1 bis 6, **dadurch gekennzeichnet, dass** diese einen Drehschalter mit einem Inkremental-Encoder mit oder ohne Drucktastenfunktion zum mechanischen, optischen, kapazitiven, oder induktiven Erfassen der Hubbewegung und/oder der Drehbewegung des Bedienelements (3) umfasst.

8. Sanitärarmatur nach einem der vorhergehenden Ansprüche, **dadurch gekennzeichnet, dass** sie eine optische Anzeigevorrichtung (21) umfasst, welche zum Anzeigen von aktuellen Einstellungen der Bedienungsvorrichtung (1) bzw. des Mischventils (9) ausgebildet ist.

9. Sanitärarmatur nach Anspruch 8, **dadurch gekennzeichnet, dass** die optische Anzeigevorrichtung (21) eine RGB-LED oder mehrere Farb-LEDs umfasst, die den Fluss von kaltem und/oder warmem und/oder heissem Wasser in unterschiedlichen Farben anzeigen.

10. Sanitärarmatur nach Anspruch 8, **dadurch gekennzeichnet, dass** die optische Anzeigevorrichtung (21) eine RGB-LED umfasst, die zumindest teilweise in einen an der Bedienungsvorrichtung (1) angeordneten Plexiglasring (25) eingelegt bzw. in diesen Plexiglasring (25) eingegossen ist.

11. Sanitärarmatur nach Anspruch 8, **dadurch gekennzeichnet, dass** die optische Anzeigevorrichtung (21) eine RGB-LED und/oder mehrere Farb-LEDs umfasst, die in einem Abstand zu der Bedienungsvorrichtung (1) angeordnet.

12. Sanitärarmatur nach einem der vorhergehenden Ansprüche, **dadurch gekennzeichnet, dass** die elektronische Steuerung (4) zum Öffnen des elektronisch gesteuerten Mischventils (9) aktivierbar ausgebildet ist, wobei diese Aktivierung der elektronischen Steuerung (4) mittels mindestens einer Hubbewegung des Bedienelements (3) durch eine Bedienungsperson bewirkbar ist.

13. Sanitärarmatur nach Anspruch 12, **dadurch gekennzeichnet, dass** die elektronische Steuerung (4) so konzipiert ist, dass sie durch ein einmaliges Ausführen einer Hubbewegung des Bedienelements (3) das elektronisch gesteuerte Mischventil (9) zum Freigeben eines mittleren Kaltwasserflusses aus der Wasserentnahmestelle (8) veranlasst.

14. Sanitärarmatur nach Anspruch 12, **dadurch gekennzeichnet, dass** die elektronische Steuerung (4) so konzipiert ist, dass sie durch ein zweimaliges Ausführen einer Hubbewegung des Bedienelements (3) das elektronisch gesteuerte Mischventil (9) zum Freigeben eines mittleren Warmwasserflusses aus der Wasserentnahmestelle (8) veranlasst.

15. Sanitärarmatur nach Anspruch 12, **dadurch gekennzeichnet, dass** die elektronische Steuerung (4) so konzipiert ist, dass sie durch ein dreimaliges Ausführen einer Hubbewegung des Bedienelements (3) das elektronisch gesteuerte Mischventil (9) zum Freigeben eines mittleren Heisswasserflusses aus der Wasserentnahmestelle (8) veranlasst.

16. Sanitärarmatur nach einem der Ansprüche 13, 14 oder 15, **dadurch gekennzeichnet, dass** die elektronische Steuerung (4) einen Speichermodus umfasst, der durch ein Verweilen mit dem Bedienelement (3) auf der zweiten Ebene (12) über eine Aktivierdauer aktivierbar ist, so dass veränderte Werte gespeichert und beim nächsten Wasserbezug aktiv werden.

17. Sanitärarmatur nach einem der vorhergehenden Ansprüche, **dadurch gekennzeichnet, dass** sie einen akustischen Tongeber (18) umfasst, der durch die Abgabe eines akustischen Signals zum Bestätigen jeder Hubbewegung des Bedienelements (3) oder ausgebildet ist.

18. Sanitärarmatur nach einem der vorhergehenden Ansprüche, **dadurch gekennzeichnet, dass** sie in eine Wasserentnahmestelle (8) integriert, an einer Oberfläche (19) einer Wasserentnahmestelle (8) oder separat von dieser Wasserentnahmestelle (8) anordenbar ausgebildet ist.

19. Sanitärarmatur nach einem der vorhergehenden Ansprüche, **dadurch gekennzeichnet, dass** sie eine Übertragungsvorrichtung (20) umfasst, welche zum Übertragen von Steuerbefehlen vom Bedienelement (3) an die elektronische Steuerung (4) ausgebildet ist, wobei diese Übertragungsvorrichtung (20) drahtgebunden oder drahtlos ausgebildet ist.

20. Sanitärarmatur nach Anspruch 19, **dadurch gekennzeichnet, dass** die Übertragungsvorrichtung (20) zudem zum drahtlosen Übertragen von elektrischer Energie an das Bedienelement (3) ausgebildet ist.

## Claims

1. A sanitary armature comprising:
a water tapping point (8);
an electronically controlled mixing valve (9) with cold water connection (10) and hot water connection (11),
an operating device (1) for operating the water tapping point (8) having:
(a) an operating element (3) rotatable in a first function plane (2) and in a second function plane (12), the second function plane (12) being aligned at a distance (13) parallel to the first function plane (2),
(b) an electronic controller (4),
(c) an electrical power supply (5), and
(d) a base body (6) for fastening the operating device (1),
**characterized in that** the operating device (1) comprises a spring element (26), which elastically holds the operating element (3) in the first function plane (2) and against the resistance of which the operating element (3) can be moved by means of a lifting movement into the second function plane (12), when the operating element (3) is released, the operating element springing back elastically into the first function plane (2),
through a rotational movement of this operating element (3) in the first function plane (2), the temperature of the water exiting from the water tapping point (8) is variable independently of angle and position,
and, through a rotational movement of this operating element (3) in the second function plane (12), the flow of the water exiting from the water tapping point (8) is variable independently of angle and position, the assignment of the first and second functional planes to the change of the temperature or the flow being exchangeable when devising the operating device (1).

2. The sanitary armature according to Claim 1, **characterized in that** this lifting movement is linear and is executable in a movement direction which is perpendicular to the two function planes (2, 12).

3. The sanitary armature according to Claim 1 or 2, **characterized in that** the spring element (26) is arranged and implemented between the base body (6) and the operating element (3) so that its resistance counteracts a pressure on the operating element (3) for the movement thereof into the second functional plane (12).

4. The sanitary armature according to Claim 1 or 2, **characterized in that** the spring element (26) is arranged and implemented between the base body (6) and the operating element (3) so that its resistance counteracts a pull on the operating element (3) for the movement thereof into the second functional plane (12).

5. The sanitary armature according to one of the preceding claims, **characterized in that** at least one spring element (26) is selected from a group which consists of at least one coiled spring, at least one magnet pair, and at least one piezo element, as well as arbitrary combinations of these elements.

6. The sanitary armature according to one of Claims 1 to 4, **characterized in that** it comprises a first sensor (16) and a second sensor (17) for the mechanical, optical, capacitive, or inductive detection of the lifting movement and/or the rotational movement of the operating element (3).

7. The sanitary armature according to one of Claims 1 to 6, **characterized in that** it comprises a rotating switch having an incremental encoder with or without pushbutton function for the mechanical, optical, capacitive, or inductive detection of the lifting movement and/or the rotational movement of the operating element (3).

8. The sanitary armature according to one of the preceding claims, **characterized in that** it comprises an optical display device (21), which is implemented to display current settings of the operating device (1) and/or the mixing valve (9).

9. The sanitary armature according to Claim 8, **characterized in that** the optical display device (21) comprises an RGB LED or multiple color LEDs, which indicate the flow of cold and/or warm and/or hot water in various colors.

10. The sanitary armature according to Claim 8, **characterized in that** the optical display device (21) comprises an RGB LED, which is at least partially inserted into a Plexiglas ring (25) arranged on the operating device (1) or embedded in this Plexiglas ring (25), respectively.

11. The sanitary armature according to Claim 8, **characterized in that** the optical display device (21) comprises an RGB LED or multiple color LEDs, which are arranged at a distance to the operating device (1).

12. The sanitary armature according to one of the preceding claims, **characterized in that** the electronic controller (4) is implemented as activatable for opening the electronically controlled mixing valve (9), this activation of the electronic controller (4) being able to be caused by an operator by means of at least one lifting movement of the operating element (3).

13. The sanitary armature according to Claim 12, **characterized in that** the electronic controller (4) is conceived so that, through a single execution of the lifting movement of the operating element (3), it causes the electronically controlled mixing valve (9) to release a moderate cold water flow from the water tapping point (8).

14. The sanitary armature according to Claim 12, **characterized in that** the electronic controller (4) is conceived so that, through a double execution of a lifting movement of the operating element (3), it causes the electronically controlled mixing valve (9) to release a moderate warm water flow from the water tapping point (8).

15. The sanitary armature according to Claim 12, **characterized in that** the electronic controller (4) is conceived so that, through a triple execution of a lifting movement of the operating element (3), it causes the electronically controlled mixing valve (9) to release a moderate hot water flow from the water tapping point (8).

16. The sanitary armature according to one of Claims 13, 14, or 15, **characterized in that** the electronic controller (4) comprises a storage mode, which is activatable by lingering using the operating element (3) on the second level (12) over an activation duration, so that changed values are stored and become active the next time water is acquired.

17. The sanitary armature according to one of the preceding claims, **characterized in that** it comprises an acoustic tone generator (18), which is implemented to confirm each lifting movement of the operating element (3) by outputting an acoustic signal.

18. The sanitary armature according to one of the preceding claims, **characterized in that** it is implemented as integrated in a water tapping point (8), as arranged on a surface (19) of a water tapping point (8), or as arranged separately from this water tapping point (8).

19. The sanitary armature according to one of the preceding claims, **characterized in that** it comprises a transmission device (20), which is implemented to transmit control commands from the operating element (3) to the electronic controller (4), this transmission device (20) being implemented as wire-bound or wireless.

20. The sanitary armature according to Claim 19, **characterized in that** the transmission device (20) is additionally implemented for the wireless transmission of electrical power to the operating element (3).

## Revendications

1. Robinetterie sanitaire comprenant :
un point de prise d'eau (8) ;
un mitigeur à commande électronique (9) avec un raccordement d'eau froide (10) et un raccordement d'eau chaude (11),
un dispositif de commande (1) pour commander le point de prise d'eau (8), comprenant :
a) un élément de commande (3) pouvant être pivoté dans un premier plan de fonctionnement (2) et dans un deuxième plan de fonctionnement (12), le deuxième plan de fonctionnement (12) étant orienté à une certaine distance (13) parallèlement au premier plan de fonctionnement (2),
b) une commande électronique (4),
c) une alimentation en courant électrique (5), et
d) un corps de base (6) pour fixer le dispositif de commande (1),
**caractérisée en ce que** le dispositif de commande (1) comprend un élément ressort (26), qui maintient élastiquement l'élément de commande (3) dans le premier plan de fonctionnement (2) et contre la résistance duquel l'élément de commande (3) peut être amené au deuxième plan de fonctionnement (12) par un mouvement de levage, et dans laquelle, lorsqu'on relâche l'élément de commande (3), celui-ci revient élastiquement dans le premier plan de fonctionnement, **en ce qu'**en tournant cet élément de commande (3) dans le premier plan de fonctionnement (2), on peut changer la température de l'eau provenant du point de prise d'eau (8) indépendamment de l'angle et de la position, **et en ce qu'**en tournant l'élément de commande (3) dans le deuxième plan de fonctionnement (12), on peut modifier le flux de l'eau provenant du point de prise d'eau (8) indépendamment de l'angle et de la position, l'attribution du premier et du deuxième plan de fonctionnement pour modifier la température ou le flux pouvant être intervertie en concevant le dispositif de commande (1).

2. Robinetterie sanitaire selon la revendication 1, **caractérisée en ce que** le mouvement de levage est linéaire et peut se faire dans un sens de mouvement perpendiculaire aux deux plans de fonctionnement (2,12).

3. Robinetterie sanitaire selon la revendication 1 ou 2, **caractérisée en ce que** l'élément ressort (26) est agencé entre le corps de base (6) et l'élément de commande (3) et réalisé de telle façon que sa résistance vient s'opposer à une pression sur l'élément de commande (3) pour déplacer ce dernier au deuxième plan de fonctionnement (12).

4. Robinetterie sanitaire selon la revendication 1 ou 2, **caractérisée en ce que** l'élément ressort (26) est agencé entre le corps de base (6) et l'élément de commande (3) et réalisé de telle façon que sa résistance vient s'opposer à une traction au niveau de l'élément de commande (3) pour déplacer ce dernier au deuxième plan de fonctionnement (12).

5. Robinetterie sanitaire selon l'une des revendications précédentes, **caractérisée en ce qu'**au moins un élément ressort (26) est sélectionnée à partir du groupe composé au moins d'un ressort en spirale, au moins d'un couple magnétique et au moins d'un élément piézoélectrique, ainsi que toute combinaison de ces éléments.

6. Robinetterie sanitaire selon l'une des revendications 1 à 4, **caractérisée en ce qu'**elle comprend un premier capteur (16) et un deuxième capteur (17) pour une détection mécanique, optique, capacitive ou inductive du mouvement de levage et/ou du mouvement de rotation de l'élément de commande (3).

7. Robinetterie sanitaire selon l'une des revendications 1 à 6, **caractérisée en ce qu**'elle comprend un commutateur rotatif avec un encodeur incrémentiel avec ou sans fonction «bouton-poussoir» pour la détection mécanique, optique, capacitive ou inductive du mouvement de levage et/ou du mouvement de rotation de l'élément de commande (3).

8. Robinetterie sanitaire selon l'une des revendications précédentes, **caractérisée en ce qu**'elle comprend un dispositif d'indication visuel (21) qui est conçu pour indiquer les réglages actuels du dispositif de commande (1) ou du mitigeur (9).

9. Robinetterie sanitaire selon la revendication 8, **caractérisée en ce que** le dispositif d'indication visuel (21) comprend une LED RGB ou plusieurs LED couleurs qui indiquent l'écoulement d'eau froide et/ou tiède et/ou chaude avec différentes couleurs.

10. Robinetterie sanitaire selon la revendication 8, **caractérisée en ce que** le dispositif d'indication visuel (21) comprend une LED RGB, qui est installée au moins partiellement dans un anneau de plexiglas agencé au niveau du dispositif de commande (1) ou est intégrée dans cet anneau de plexiglas (25).

11. Robinetterie sanitaire selon la revendication 8, **caractérisée en ce que** le dispositif d'indication visuel (21) comprend une LED RGB et/ou plusieurs LED couleurs qui sont agencées à distance du dispositif de commande (1).

12. Robinetterie sanitaire selon l'une des revendications précédentes, **caractérisée en ce que** la commande électronique (4) pour ouvrir le mitigeur à commande électronique (9) est réalisée de façon à pouvoir être activée, cette activation de la commande électronique (4) se faisant au moyen d'au moins un mouvement de levage de l'élément de commande (3) par un opérateur.

13. Robinetterie sanitaire selon la revendication 12, **caractérisée en ce que** la commande électronique (4) est conçue de telle façon qu'elle amène, avec un seul mouvement de levage de l'élément de commande (3), le mitigeur à commande électronique (9) à libérer un écoulement d'eau froide depuis le point de prise d'eau (8).

14. Robinetterie sanitaire selon la revendication 12, **caractérisée en ce que** la commande électronique (4) est conçue de telle façon qu'elle amène, avec deux mouvements de levage de l'élément de commande (3), le mitigeur à commande électronique (9) à libérer un écoulement d'eau tiède depuis le point de prise d'eau (8).

15. Robinetterie sanitaire selon la revendication 12, **caractérisée en ce que** la commande électronique (4) est conçue de telle façon qu'elle amène, avec trois mouvements de levage de l'élément de commande (3), le mitigeur à commande électronique (9) à libérer un écoulement d'eau chaude depuis le point de prise d'eau (8).

16. Robinetterie sanitaire selon l'une des revendications 13, 14, ou 15, **caractérisée en ce que** la commande électronique (4) comprend un mode mémoire qui peut être activé par le biais d'une durée d'activation en arrêtant momentanément l'élément de commande (3) sur le deuxième plan (12), de telle sorte que les valeurs modifiées sont mémorisées et seront activées la prochaine fois que de l'eau sera tirée.

17. Robinetterie sanitaire selon l'une des revendications précédentes, **caractérisée en ce qu'**elle comprend un émetteur sonore (18) qui est conçu pour émettre un signal sonore pour confirmer chaque mouvement de levage de l'élément de commande (3).

18. Robinetterie sanitaire selon l'une des revendications précédentes, **caractérisée en ce qu'**elle est réalisée de façon à pouvoir être intégrée dans un point de prise d'eau (8), agencée au niveau d'une surface (19) d'un point de prise d'eau (8) ou séparée de ce point de prise d'eau (8).

19. Robinetterie sanitaire selon l'une des revendications précédentes, **caractérisée en ce qu**'elle comprend un dispositif de transmission (20) qui est conçu pour transmettre les ordres de commande de l'élément de commande (3) à la commande électronique (4), ce dispositif de transmission (20) étant réalisé avec ou sans fil.

20. Robinetterie sanitaire selon la revendication 19, **caractérisée en ce que** le dispositif de transmission (20) est réalisé en outre pour la transmission sans fil d'énergie électrique à l'élément de commande (3).
